# FASCICULE DE BREVET EUROPEEN

(11) **EP 4 375 765 B1**
(45) Date de publication et mention de la délivrance du brevet: **08.04.2026**
(21) Numéro de dépôt: 22209440.1
(22) Date de dépôt: 24.11.2022
(51) Int. Cl.: G04D 1/06, G04D 1/00, B65D 85/40

(54) **CALOTTE D'HORLOGERIE FORMANT UN BOÎTIER DE MANUTENTION ET/OU DE PRÉSENTATION D'UN MOUVEMENT D'HORLOGERIE**
UHRBEHÄLTER, DER EIN GEHÄUSE ZUR HANDHABUNG UND/ODER PRÄSENTATION EINES UHRWERKS BILDET
TIMEPIECE CONTAINER FORMING A CASE FOR HANDLING AND/OR DISPLAYING A TIMEPIECE MOVEMENT

(43) Date de publication de la demande: 29.05.2024
(73) Titulaire: Omega SA, 2502 Bienne (CH)
(72) Inventeur: LEHMANN, José, 2022 Bevaix (CH); STOECKLI, Thomas, 4571 Lüterkofen (CH)
(74) Mandataire: ICB SA

(56) Documents cités:
- EP-B1- 2 015 148
- CH-A4- 635 367
- FR-A- 1 156 164
- FR-A5- 2 204 139

## Description

### Domaine technique de l'invention

L'invention concerne une calotte d'horlogerie formant un boîtier de manutention et/ou de présentation d'un mouvement d'horlogerie selon un modèle de calibre appartenant à une famille prédéterminée, ledit mouvement comportant un organe de commande saillant radialement par rapport à un axe de mouvement et dont la partie distale dudit organe de commande est distante dudit axe de mouvement d'une valeur radiale propre audit modèle, ladite calotte comportant une bague de transport spécifique audit modèle de calibre et qui est agencée pour coopérer par emboîtement dans une position angulaire unique, d'une part avec un fond, et d'autre part avec un couvercle, pour l'enfermement dudit mouvement à l'exception de son dit organe de commande traversant radialement, selon une direction radiale, au moins un premier dégagement que comporte ladite bague de transport.

L'invention concerne un équipement de production pour la manutention et/ou la présentation sur un poste de fabrication ou de contrôle ou de stockage de mouvements d'horlogerie selon différents modèles de calibres appartenant à une famille prédéterminée.

L'invention concerne le domaine de l'assemblage, de la manutention, et du teste de mouvements d'horlogerie.

### Arrière-plan technologique

Le document EP2015148B1, au nom de ETA SA Manufacture Horlogère Suisse décrit un système de manutention et de transport de mouvements d'horlogerie de différents types en cours de fabrication, comprenant différents types d'anneaux de support qui correspondent respectivement aux différents types de mouvements et sont agencés pour supporter chacun une platine d'un mouvement dans une position déterminée. Ce système comprend en outre des palettes de transport ayant chacune une ouverture agencée pour recevoir de manière amovible l'un quelconque des anneaux de support, l'ouverture des palettes et le contour extérieur des anneaux de support ayant des configurations standardisées mutuellement adaptées et des moyens de retenue pour maintenir l'anneau de support dans la palette. Cet anneau de transport comporte des éléments intérieurs agencés pour supporter une platine du mouvement dans une position déterminée, dans lequel les éléments intérieurs de l'anneau de support comportent des surfaces d'appui et des moyens de précontrainte, l'anneau de support comportant, à l'extérieur, des surfaces de référence capables de servir d'appuis pour un positionnement précis de l'anneau de support dans l'espace. Ces moyens de précontrainte sont élastiques, et sont agencés pour se déformer élastiquement en s'écartant au moment de l'introduction du mouvement assurant ainsi un positionnement précis de la platine du mouvement dans l'anneau.

Une telle palette de transport, dite plus communément calotte, est très utile pour la protection et le transport d'un mouvement d'horlogerie. Il est nécessaire, pour une opération de contrôle d'un mouvement, en particulier un contrôle de marche ou d'état, de présenter ce mouvement dans une position bien précise devant un ou plusieurs capteurs, voire en contact avec ce ou ces capteurs. La diversité de calibres existants rend toutefois la tâche difficile, en raison de la diversité des calottes liées aux modèles de calibres.

### Résumé de l'invention

L'invention se propose de faciliter le contrôle de mouvements d'horlogerie d'une famille prédéterminée de calibres, en créant une famille de calottes comportant des surfaces de référence pour son positionnement, et telles qu'un élément du mouvement est positionné à une cote imposée par rapport au contour de la calotte qui le renferme.

A cet effet, l'invention concerne une calotte d'horlogerie formant un boîtier de manutention et/ou de présentation d'un mouvement d'horlogerie selon un modèle de calibre appartenant à une famille prédéterminée, selon la revendication 1 telle que annexée.

L'invention concerne encore un équipement de production pour la manutention et/ou la présentation sur un poste de fabrication ou de contrôle ou de stockage de mouvements d'horlogerie selon différents modèles de calibres appartenant à une famille prédéterminée, comportant une telle calotte pour chaque modèle de calibre de cette famille.

### Brève description des figures

Les buts, avantages et caractéristiques de l'invention apparaîtront mieux à la lecture de la description détaillée qui va suivre, en référence aux dessins annexés, où:
- la figure 1 représente, de façon schématisée et en vue de côté, une calotte en trois parties selon l'invention, emboîtées l'une avec l'autre dans une position unique d'indexage angulaire. Cette calotte renferme un mouvement d'horlogerie, selon un modèle de calibre appartenant à une famille prédéterminée, et dont seul est saillant un organe de commande selon une direction radiale ; la partie distale de cet organe de commande, ici l'extrémité d'une couronne, est à une distance prédéterminée d'un axe de calotte, cette distance prédéterminée étant la même pour tous les calibres de la famille concernée ;
- la figure 2 représente, de façon schématisée et en vue éclatée de côté, la calotte de la figure 1, comportant du bas en haut de la figure, un fond, une bague de transport, et un couvercle, le fond et le couvercle comportant chacun une face plane;
- la figure 3 représente, de façon schématisée et en vue de dessus, la calotte de la figure 1, dont les contours identiques du fond, de la bague de transport, et du couvercle qui la composent comportent des surfaces de référence planes ou arrondies, définissant l'axe de la calotte qui est éloigné de l'extrémité distale de la tige de commande de cette distance prédéterminée ;
- la figure 4 représente, de façon schématisée et en vue de dessus, le fond de la figure 2 représenté posé sur sa face plane;
- la figure 5 représente, de façon schématisée et en vue de dessus, le couvercle de la figure 2 représenté posé sur sa face plane;
- la figure 6 représente, de façon schématisée et en vue en plan, la face inférieure de la bague de transport de la figure 2 représentée dans sa position de coopération angulaire avec le couvercle tel que représenté en figure 5;
- la figure 7 représente, de façon schématisée et en vue en plan, la face inférieure de la bague de transport de la figure 2 représentée dans sa position de coopération angulaire avec le fond tel que représenté en figure 4;
- la figure 8 représente, de façon schématisée et en perspective, la bague de transport dont la partie supérieure maintient un mouvement, dont la tige de commande traverse un premier dégagement de la bague de transport ;
- la figure 9 représente, de façon similaire à la figure 8, l'autre côté de la bague de transport munie du mouvement;
- la figure 10 représente, de façon schématisée et en vue de côté frontalement à l'extrémité distale de la tige de commande, la bague de transport munie du mouvement;
- la figure 11 représente, de façon schématisée et en section passant à la fois par l'axe de calotte et par l'axe du mouvement, la bague de transport munie du mouvement.

### Description détaillée de l'invention

L'invention concerne une calotte d'horlogerie 200 formant un boîtier de manutention et/ou de présentation d'un mouvement d'horlogerie 400 selon un modèle de calibre appartenant à une famille prédéterminée. Le mouvement 400 comporte un organe de commande 410, qui est saillant radialement par rapport à un axe de mouvement DM, et dont la partie distale 411 de cet organe de commande 410, par exemple l'extrémité d'une couronne, est distante de l'axe de mouvement DM d'une valeur radiale VR propre à ce modèle de calibre du mouvement 400.

La calotte 200 comporte une bague de transport 220, qui est spécifique à ce calibre du mouvement 400, et qui est agencée pour coopérer par emboîtement dans une position angulaire unique, d'une part avec un fond 210, et d'autre part avec un couvercle 230, pour l'enfermement du mouvement 400 à l'exception de son dit organe de commande 410 traversant radialement, selon une direction radiale DR, au moins un premier dégagement 221 que comporte la bague de transport 220.

Selon l'invention, la calotte 200 est de forme extérieure identique pour tous les calibres de la famille, et elle comporte des portées extérieures de référence 240 dont au moins certaines sont en symétrie par rapport à un axe de calotte DC.

Et la bague de transport 220 est agencée pour positionner l'axe de mouvement DM du mouvement 400 excentré par rapport à l'axe de calotte DC, selon la direction radiale DR définie par ce premier dégagement 221, selon une valeur d'excentration qui est telle que la partie distale 411 de l'organe de commande 410 est distante de l'axe de calotte DC d'une valeur prédéfinie VP, la valeur prédéfinie VP étant identique pour tout calibre de la famille.

Plus particulièrement, le couvercle 230 comporte un deuxième dégagement 231 pour le passage de l'organe de commande 410.

Plus particulièrement, le fond 210 est le même pour tous les calibres de la famille.

Plus particulièrement, le fond 210 et le couvercle 230 comportent chacun, perpendiculaire à l'axe de calotte DC, un plateau extérieur plan 218, respectivement 238, et de contour identique en projection l'un avec l'autre, dans la position fermée de la calotte 200 où le fond 210 et le couvercle 230 sont indexés angulairement en position par rapport à la bague de transport 220 et emboîtés avec elle.

Plus particulièrement, la bague de transport 220 comporte une lèvre extérieure 225, qui, dans la position fermée de la calotte 200 où le fond 210 et le couvercle 230 sont indexés angulairement en position par rapport à la bague de transport 220 et emboîtés avec elle, est saillante par rapport à des portées 219, 239, que comportent respectivement le fond 210 et le couvercle 230.

Plus particulièrement, la lèvre extérieure 225 est de contour identique en projection avec les plateaux extérieurs plans 218, 238, du fond 210 et du couvercle 230, dans la position fermée de la calotte 200 où le fond 210 et le couvercle 230 sont indexés angulairement en position par rapport à la bague de transport 220 et emboîtés avec elle.

Plus particulièrement, la lèvre extérieure 225 et les plateaux extérieurs plans 218, 238, comportent chacun une encoche de positionnement 227, 217, 237, les gorges de positionnement 227, 217, 237, étant alignées, parallèlement à l'axe de calotte DC, dans la position fermée de la calotte 200 où le fond 210 et le couvercle 230 sont indexés angulairement en position par rapport à la bague de transport 220 et emboîtés avec elle. Et la lèvre extérieure 225 et les plateaux extérieurs plans 218, 238, comportent chacun une encoche de détrompage 226, 216, 236, pour distinguer le côté cadran du côté ponts du mouvement 400, les gorges de détrompage 226, 216, 236, étant alignées, parallèlement à l'axe de calotte DC, dans la position fermée de la calotte 200.

Plus particulièrement, le couvercle 230 comporte intérieurement des saillants de couvercle 232, qui sont agencés pour l'appui de la bague de transport 220 en position axiale, selon la direction de l'axe de calotte DC, dans une position de la calotte 200 où le couvercle 230 est indexé angulairement en position par rapport à la bague de transport 220 et emboîté avec elle.

Plus particulièrement, la bague de transport 220 comporte des saillants de bague 222, qui sont agencés pour l'appui du fond 210 en position axiale, selon la direction de l'axe de calotte DC, dans une position de la calotte 200 où le fond 210 est indexé angulairement en position par rapport à la bague de transport 220 et emboîté avec elle.

Plus particulièrement, la bague de transport 220 comporte un ergot ou une rainure de bague 223 pour coopérer avec une rainure de fond ou respectivement un ergot de fond 213 que comporte le fond 210, pour l'orientation angulaire relative du fond 210 par rapport à la bague de transport 220 dans une position de la calotte 200 où le fond 210 est indexé angulairement en position par rapport à la bague de transport 220 et emboîté avec elle.

Plus particulièrement, la lèvre extérieure 225 est désaxée, selon la direction de calotte DC, par rapport à la calotte 200, dans la position fermée de la calotte 200 où le fond 210 et le couvercle 230 sont indexés angulairement en position par rapport à la bague de transport 220 et emboîtés avec elle, pour délimiter, du côté du couvercle 230, une chambre supérieure pour la réception du mouvement 400 sur une face supérieure de la bague de transport 220 agencée de façon à rendre visible le côté cadran du mouvement 400 et de façon à assurer le passage radial de l'organe de commande 410, et, du côté du fond 210, une chambre inférieure, de volume inférieur à celui de la chambre supérieure, et délimitée par une face inférieure de la bague de transport 220 agencée de façon à rendre visible le côté ponts du mouvement 400.

Plus particulièrement, le fond 210 et le couvercle 230 sont transparents pour permettre un contrôle optique du mouvement 400.

Plus particulièrement, le fond 210 et le couvercle 230 sont isolants phoniquement pour isoler phoniquement un mouvement 400 contenu dans la calotte 200 d'autres sources sonores dans son voisinage, pour un contrôle acoustique du mouvement 400.

Plus particulièrement, le fond 210, la bague de transport 220, et le couvercle 230 sont agencés pour un emboîtement avec pinçage élastique deux à deux.

L'invention concerne encore un équipement de production 2000 pour la manutention et/ou la présentation sur un poste de fabrication ou de contrôle ou de stockage de mouvements d'horlogerie 400 selon différents modèles de calibres appartenant à une famille prédéterminée. Selon l'invention, cet équipement de production 2000 comporte, pour chaque calibre de cette famille, au moins une telle calotte d'horlogerie 200. Cette calotte 200 comporte une bague de transport 220 et un couvercle 230 spécifiques au calibre. Et toutes les calottes 200, que comporte l'équipement 2000, sont, dans leur position fermée où le fond 210 et le couvercle 230 sont indexés angulairement en position par rapport à la bague de transport 220 et emboîtés avec elle, de dimensions extérieures identiques. Et, dans la position fermée d'une calotte 200 renfermant un mouvement 400, la partie distale 411 de l'organe de commande 410 est distante de l'axe de calotte DC de la valeur prédéfinie VP qui est identique pour tout calibre de la famille, et orientée selon une direction radiale DR de position angulaire unique par rapport à des moyens de positionnement et des moyens de détrompage identiques pour toutes les calottes 200 que comporte l'équipement 2000.

## Revendications

1. Calotte d'horlogerie (200) formant un boîtier de manutention et/ou de présentation d'un mouvement d'horlogerie (400) selon un modèle de calibre appartenant à une famille prédéterminée, ledit mouvement (400) comportant un organe de commande (410) saillant radialement par rapport à un axe de mouvement (DM) et dont la partie distale (411) dudit organe de commande (410) est distante dudit axe de mouvement (DM) d'une valeur radiale (VR) propre audit modèle de calibre, ladite calotte (200) comportant une bague de transport (220) spécifique audit calibre dudit mouvement (400) et qui est agencée pour coopérer par emboîtement dans une position angulaire unique, d'une part avec un fond (210), et d'autre part avec un couvercle (230), pour l'enfermement dudit mouvement (400) à l'exception de son dit organe de commande (410) traversant radialement, selon une direction radiale (DR), au moins un premier dégagement (221) que comporte ladite bague de transport (220), **caractérisée en ce que** ladite calotte (200) est de forme extérieure identique pour tous les dits calibres de ladite famille, et comporte des portées extérieures de référence (240) dont au moins certaines sont en symétrie par rapport à un axe de calotte (DC), et **en ce que** ladite bague de transport (220) est agencée pour positionner ledit axe de mouvement (DM) dudit mouvement (400) excentré par rapport audit axe de calotte (DC) selon ladite direction radiale (DR) définie par ledit premier dégagement (221), selon une valeur d'excentration telle que ladite partie distale (411) dudit organe de commande (410) est distante dudit axe de calotte (DC) d'une valeur prédéfinie (VP), ladite valeur prédéfinie (VP) étant identique pour tout calibre de ladite famille, **en ce que** ledit fond (210) et ledit couvercle (230) comportent chacun, perpendiculaire audit axe de calotte (DC), un plateau extérieur plan (218; 238) et de contour identique en projection l'un avec l'autre, dans la position fermée de ladite calotte (200) où ledit fond (210) et ledit couvercle (230) sont indexés angulairement en position par rapport à ladite bague de transport (220) et emboîtés avec elle, **en ce que** ladite bague de transport (220) comporte une lèvre extérieure (225), qui, dans la position fermée de ladite calotte (200) où ledit fond (210) et ledit couvercle (230) sont indexés angulairement en position par rapport à ladite bague de transport (220) et emboîtés avec elle, est saillante par rapport à des portées (219; 239) que comportent respectivement ledit fond (210) et ledit couvercle (230), **en ce que** ladite lèvre extérieure (225) est de contour identique en projection avec lesdits plateaux extérieurs plans (218; 238) dudit fond (210) et dudit couvercle (230), dans la position fermée de ladite calotte (200) où ledit fond (210) et ledit couvercle (230) sont indexés angulairement en position par rapport à ladite bague de transport (220) et emboîtés avec elle et **en ce que** ladite lèvre extérieure (225) et lesdits plateaux extérieurs plans (218; 238) comportent chacun une encoche de positionnement (227; 217; 237), lesdites encoches de positionnement (227; 217; 237) étant alignées, parallèlement audit axe de calotte (DC), dans la position fermée de ladite calotte (200) où ledit fond (210) et ledit couvercle (230) sont indexés angulairement en position par rapport à ladite bague de transport (220) et emboîtés avec elle, et **en ce que** ladite lèvre extérieure (225) et lesdits plateaux extérieurs plans (218; 238) comportent chacun une encoche de détrompage (226; 216; 236) pour distinguer le côté cadran du côté ponts dudit mouvement (400), lesdites gorges de détrompage (226; 216; 236) étant alignées, parallèlement audit axe de calotte (DC), dans ladite position fermée de ladite calotte (200).

2. Calotte d'horlogerie (200) selon la revendication 1, **caractérisée en ce que** ledit couvercle (230) comporte un deuxième dégagement (231) pour le passage dudit organe de commande (410).

3. Calotte d'horlogerie (200) selon la revendication 1 ou 2, **caractérisée en ce que** ledit fond (210) est le même pour tous lesdits calibres de ladite famille.

4. Calotte d'horlogerie (200) selon l'une des revendications 1 à 3, **caractérisée en ce que** ledit couvercle (230) comporte intérieurement des saillants de couvercle (232) agencés pour l'appui de ladite bague de transport (220) en position axiale, selon la direction dudit axe de calotte (DC), dans une position de ladite calotte (200) où ledit couvercle (230) est indexé angulairement en position par rapport à ladite bague de transport (220) et emboîté avec elle.

5. Calotte d'horlogerie (200) selon l'une des revendications 1 à **4, caractérisée en ce que** ladite bague de transport (220) comporte des saillants de bague (222) agencés pour l'appui dudit fond (210) en position axiale, selon la direction dudit axe de calotte (DC), dans une position de ladite calotte (200) où ledit fond (210) est indexé angulairement en position par rapport à ladite bague de transport (220) et emboîté avec elle.

6. Calotte d'horlogerie (200) selon l'une des revendications 1 à 5, **caractérisée en ce que** ladite bague de transport (220) comporte un ergot ou une rainure de bague (223) pour coopérer avec une rainure de fond ou respectivement un ergot de fond (213) que comporte ledit fond (210), pour l'orientation angulaire relative dudit fond (210) par rapport à ladite bague de transport (220) dans une position de ladite calotte (200) où ledit fond (210) est indexé angulairement en position par rapport à ladite bague de transport (220) et emboîté avec elle.

7. Calotte d'horlogerie (200) selon la revendication 1, **caractérisée en ce que** ladite lèvre extérieure (225) est désaxée, selon ladite direction de calotte (DC), par rapport à ladite calotte (200, dans la position fermée de ladite calotte (200) où ledit fond (210) et ledit couvercle (230) sont indexés angulairement en position par rapport à ladite bague de transport (220) et emboîtés avec elle, pour délimiter, du côté dudit couvercle (230), une chambre supérieure pour la réception dudit mouvement (400) sur une face supérieure de ladite bague de transport (220) agencée de façon à rendre visible le côté cadran dudit mouvement (400) et de façon à assurer le passage radial dudit dit organe de commande (410), et, du côté dudit fond (210), une chambre inférieure, de volume inférieur à celui de ladite chambre supérieure, et délimitée par une face inférieure de ladite bague de transport (220) agencée de façon à rendre visible le côté ponts dudit mouvement (400).

8. Calotte d'horlogerie (200) selon l'une des revendications 1 à 7, **caractérisée en ce que** ledit fond (210) et ledit couvercle (230) sont transparents pour permettre un contrôle optique dudit mouvement (400).

9. Calotte d'horlogerie (200) selon l'une des revendications 1 à 8, **caractérisée en ce que** ledit fond (210) et ledit couvercle (230) sont isolants phoniquement pour isoler phoniquement un dit mouvement (400) contenu dans ladite calotte (200) d'autres sources sonores dans son voisinage, pour un contrôle acoustique dudit mouvement (400).

10. Calotte d'horlogerie (200) selon l'une des revendications 1 à 9, **caractérisée en ce que** ledit fond (210), ladite bague de transport (220), et ledit couvercle (230) sont agencés pour un emboîtement avec pinçage élastique deux à deux.

11. Equipement de production (2000) pour la manutention et/ou la présentation sur un poste de fabrication ou de contrôle ou de stockage de mouvements d'horlogerie (400) selon différents modèles de calibres appartenant à une famille prédéterminée, **caractérisé en ce que** ledit équipement de production (2000) comporte, pour chaque dit calibre, au moins une dite calotte d'horlogerie (200) selon l'une des revendications 1 à 10, comportant une dite bague de transport (220) et un dit couvercle (230) spécifiques audit calibre, et **en ce que** toutes lesdites calottes (200), que comporte ledit équipement (2000), sont, dans leur position fermée où ledit fond (210) et ledit couvercle (230) sont indexés angulairement en position par rapport à ladite bague de transport (220) et emboîtés avec elle, de dimensions extérieures identiques, et **en ce que**, dans ladite position fermée d'une dite calotte (200) renfermant un dit mouvement (400), ladite partie distale (411) dudit organe de commande (410) est distante dudit axe de calotte (DC) de ladite valeur prédéfinie (VP) qui est identique pour tout calibre de ladite famille, et orientée selon une direction radiale (DR) de position angulaire unique par rapport à des moyens de positionnement et des moyens de détrompage identiques pour toutes lesdites calottes (200) que comporte ledit équipement (2000).

## Patentansprüche

1. Kalotte (200), die ein Handhabungs- und/oder Präsentationsgehäuse für ein Uhrwerk (400) eines Kalibermodells bildet, das zu einer vorbestimmten Familie gehört, wobei das Uhrwerk (400) ein Betätigungselement (410) aufweist, das radial bezogen auf eine Uhrwerksachse (DM) hervorsteht und dessen distaler Teil (411) von der Uhrwerksachse (DM) um einen dem Kalibermodell eigenen Radialabstand (VR) beabstandet ist, wobei die Kalotte (200) einen für das Kaliber des Uhrwerks (400) spezifischen Transportring (220) umfasst, der dazu ausgebildet ist, durch Ineinanderstecken in einer eindeutigen Winkelstellung einerseits mit einem Boden (210) und andererseits mit einem Deckel (230) zusammenzuwirken, zum Einschließen des Uhrwerks (400) mit Ausnahme des Betätigungselements (410), das radial in einer Radialrichtung (DR) mindestens eine erste Aussparung (221) des Transportrings (220) durchsetzt, **dadurch gekennzeichnet, dass** die Kalotte (200) für alle Kaliber der Familie eine identische äußere Form aufweist und äußere Referenzflächen (240) aufweist, von denen mindestens einige symmetrisch zu einer Kalottenachse (DC) sind, und dass der Transportring (220) dazu ausgebildet ist, die Uhrwerksachse (DM) des Uhrwerks (400) in der durch die erste Aussparung (221) definierten Radialrichtung (DR) gegenüber der Kalottenachse (DC) exzentrisch zu positionieren, und zwar um einen Exzentrizitätswert derart, dass der distale Teil (411) des Betätigungselements (410) von der Kalottenachse (DC) um einen vorbestimmten Wert (VP) beabstandet ist, wobei der vorbestimmte Wert (VP) für jedes Kaliber der Familie identisch ist, und dass der Boden (210) und der Deckel (230) jeweils senkrecht zur Kalottenachse (DC) eine äußere ebene Platte (218; 238) aufweisen und in Projektion zueinander einen identischen Umriss aufweisen, in der geschlossenen Stellung der Kalotte (200), in der der Boden (210) und der Deckel (230) gegenüber dem Transportring (220) winkelindexiert positioniert sind und mit ihm ineinandergesteckt sind, und dass der Transportring (220) eine äußere Lippe (225) aufweist, die in der geschlossenen Stellung der Kalotte (200), in der der Boden (210) und der Deckel (230) gegenüber dem Transportring (220) winkelindexiert positioniert sind und mit ihm ineinandergesteckt sind, gegenüber Auflageflächen (219; 239), die der Boden (210) beziehungsweise der Deckel (230) aufweisen, hervorsteht, und dass die äußere Lippe (225) in Projektion einen identischen Umriss wie die äußeren ebenen Platten (218; 238) des Bodens (210) und des Deckels (230) aufweist, in der geschlossenen Stellung der Kalotte (200), in der der Boden (210) und der Deckel (230) gegenüber dem Transportring (220) winkelindexiert positioniert sind und mit ihm ineinandergesteckt sind, und dass die äußere Lippe (225) und die äußeren ebenen Platten (218; 238) jeweils eine Positionierausnehmung (227; 217; 237) aufweisen, wobei die Positionierausnehmungen (227; 217; 237) in der geschlossenen Stellung der Kalotte (200), in der der Boden (210) und der Deckel (230) gegenüber dem Transportring (220) winkelindexiert positioniert sind und mit ihm ineinandergesteckt sind, parallel zur Kalottenachse (DC) ausgerichtet sind, und dass die äußere Lippe (225) und die äußeren ebenen Platten (218; 238) jeweils eine Verwechslungssicherungsausnehmung (226; 216; 236) aufweisen, um die Zifferblattseite von der Brückenseite des Uhrwerks (400) zu unterscheiden, wobei die Verwechslungssicherungsausnehmungen (226; 216; 236) in der geschlossenen Stellung der Kalotte (200) parallel zur Kalottenachse (DC) ausgerichtet sind.

2. Kalotte (200) nach Anspruch 1, **dadurch gekennzeichnet, dass** der Deckel (230) eine zweite Aussparung (231) für den Durchtritt des Betätigungselements (410) aufweist.

3. Kalotte (200) nach Anspruch 1 oder 2, **dadurch gekennzeichnet, dass** der Boden (210) für alle Kaliber der Familie derselbe ist.

4. Kalotte (200) nach einem der Ansprüche 1 bis 3, **dadurch gekennzeichnet, dass** der Deckel (230) innenseitig Deckelvorsprünge (232) aufweist, die zur Abstützung des Transportrings (220) in axialer Lage in Richtung der Kalottenachse (DC) ausgebildet sind, in einer Stellung der Kalotte (200), in der der Deckel (230) gegenüber dem Transportring (220) winkelindexiert positioniert und mit diesem ineinandergesteckt ist.

5. Kalotte (200) nach einem der Ansprüche 1 bis 4, **dadurch gekennzeichnet, dass** der Transportring (220) Ringvorsprünge (222) aufweist, die zur Abstützung des Bodens (210) in axialer Lage in Richtung der Kalottenachse (DC) ausgebildet sind, in einer Stellung der Kalotte (200), in der der Boden (210) gegenüber dem Transportring (220) winkelindexiert positioniert und mit diesem ineinandergesteckt ist.

6. Kalotte (200) nach einem der Ansprüche 1 bis 5, **dadurch gekennzeichnet, dass** der Transportring (220) einen Ringzapfen oder eine Ringnut (223) aufweist, um mit einer Bodennut oder entsprechend einem Bodenzapfen (213), den der Boden (210) aufweist, zusammenzuwirken, wobei der Ringzapfen mit der Bodennut bzw. die Ringnut mit dem Bodenzapfen zusammenwirkt, zur relativen Winkelorientierung des Bodens (210) gegenüber dem Transportring (220) in einer Stellung der Kalotte (200), in der der Boden (210) gegenüber dem Transportring (220) winkelindexiert positioniert und mit diesem ineinandergesteckt ist.

7. Kalotte (200) nach Anspruch 1, **dadurch gekennzeichnet, dass** die äußere Lippe (225) in Richtung der Kalottenachse (DC) gegenüber der Kalotte (200, in der geschlossenen Stellung der Kalotte (200), in der der Boden (210) und der Deckel (230) gegenüber dem Transportring (220) winkelindexiert positioniert sind und mit diesem ineinandergesteckt sind, versetzt ist, um auf der Seite des Deckels (230) eine obere Kammer zur Aufnahme des Uhrwerks (400) auf einer Oberseite des Transportrings (220) zu begrenzen, die derart ausgebildet ist, die Zifferblattseite des Uhrwerks (400) sichtbar zu machen und den radialen Durchtritt des Betätigungselements (410) sicherzustellen, und auf der Seite des Bodens (210) eine untere Kammer zu begrenzen, deren Volumen kleiner ist als das der oberen Kammer und die durch eine Unterseite des Transportrings (220) begrenzt ist, die derart ausgebildet ist, die Brückenseite des Uhrwerks (400) sichtbar zu machen.

8. Kalotte (200) nach einem der Ansprüche 1 bis 7, **dadurch gekennzeichnet, dass** der Boden (210) und der Deckel (230) transparent sind, um eine optische Kontrolle des Uhrwerks (400) zu ermöglichen.

9. Kalotte (200) nach einem der Ansprüche 1 bis 8, **dadurch gekennzeichnet, dass** der Boden (210) und der Deckel (230) schalldämmend sind, um ein in der Kalotte (200) enthaltenes Uhrwerk (400) gegenüber anderen Schallquellen in seiner Umgebung akustisch zu isolieren, zur akustischen Kontrolle des Uhrwerks (400).

10. Kalotte (200) nach einem der Ansprüche 1 bis 9, **dadurch gekennzeichnet, dass** der Boden (210), der Transportring (220) und der Deckel (230) für ein paarweises Ineinanderstecken mit elastischem Klemmsitz ausgebildet sind.

11. Produktionseinrichtung (2000) zur Handhabung und/oder Präsentation von Uhrwerken (400) an einem Fertigungs-, Prüf- oder Lagerplatz nach unterschiedlichen Kalibermodellen, die zu einer vorbestimmten Familie gehören, **dadurch gekennzeichnet, dass** die Produktionseinrichtung (2000) für jedes Kaliber mindestens eine Kalotte (200) nach einem der Ansprüche 1 bis 10 umfasst, die einen für das jeweilige Kaliber spezifischen Transportring (220) und einen für das jeweilige Kaliber spezifischen Deckel (230) umfasst, wobei alle Kalotten (200), welche die Produktionseinrichtung (2000) umfasst, in ihrer geschlossenen Stellung, in der der Boden (210) und der Deckel (230) gegenüber dem Transportring (220) winkelindexiert positioniert sind und mit ihm ineinandergesteckt sind, identische Außenabmessungen aufweisen, und wobei in der geschlossenen Stellung einer Kalotte (200), die ein Uhrwerk (400) enthält, der distale Teil (411) des Betätigungselements (410) von der Kalottenachse (DC) um den vorbestimmten Wert (VP) beabstandet ist, der für jedes Kaliber der Familie identisch ist, und in einer Radialrichtung (DR) in einer eindeutigen Winkelstellung gegenüber Positioniermitteln und Verwechslungssicherungsmitteln ausgerichtet ist, die für alle Kalotten (200), welche die Produktionseinrichtung (2000) umfasst, identisch sind.

## Claims

1. Horological calotte (200) forming a casing for handling and/or presenting a horological movement (400) according to a calibre model belonging to a predetermined family, said movement (400) comprising a control member (410) projecting radially relative to a movement axis (DM), and the distal part (411) of said control member (410) is distant from said movement axis (DM) by a radial value (VR) specific to said calibre model, said calotte (200) comprising a transport ring (220) specific to said calibre of said movement (400), and which is arranged to cooperate by fitting in a single angular position, on the one hand with a bottom (210), and on the other hand with a cover (230), for enclosing said movement (400) with the exception of said control member (410) thereof passing radially, in a radial direction (DR), through at least a first recess (221) comprised in said transport ring (220), **characterised in that** said calotte (200) has the same outer shape for all said calibres of said family, and comprises outer reference shoulders (240), at least some whereof are symmetrical relative to a calotte axis (DC), and **in that** said transport ring (220) is arranged to position said movement axis (DM) of said movement (400) eccentrically relative to said calotte axis (DC), in said radial direction (DR) defined by said first recess (221), according to an eccentricity value such that said distal part (411) of said control member (410) is distant from said calotte axis (DC) by a predefined value (VP), said predefined value (VP) being identical for all calibres of said family, **in that** said bottom (210) and said cover (230) each comprise, perpendicular to said calotte axis (DC), a flat outer plate (218; 238), having an identical contour when projected over one another, and when said calotte (200) is in the closed position where said bottom (210) and said cover (230) are angularly indexed in position relative to said transport ring (220) and fitted therewith, **in that** said transport ring (220) comprises an outer lip (225) which, when said calotte (200) is in the closed position in which said bottom (210) and said cover (230) are angularly indexed in position relative to said transport ring (220) and fitted therewith, projects from shoulders (219; 239) comprised in said bottom (210) and said cover (230) respectively, **in that** said outer lip (225) has an identical contour to that of said flat outer plates (218; 238) of said bottom (210) and of said cover (230) when projected over one another, and when said calotte (200) is in the closed position wherein said bottom (210) and said cover (230) are angularly indexed in position relative to said transport ring (220) and fitted therewith, and **in that** said outer lip (225) and said flat outer plates (218; 238) each comprise a positioning notch (227; 217; 237), said positioning notches (227; 217; 237) being aligned, parallel to said calotte axis (DC), when said calotte (200) is in the closed position wherein said bottom (210) and said cover (230) are angularly indexed in position relative to said transport ring (220) and fitted therewith, and **in that** said outer lip (225) and said flat outer plates (218; 238), each comprise a locating notch (226; 216; 236) to distinguish the dial side from the bridge side of said movement (400), said locating notches (226; 216; 236) being aligned, parallel to said calotte axis (DC), when said calotte (200) is in said closed position.

2. Horological calotte (200) according to claim 1, **characterised in that** said cover (230) comprises a second recess (231) allowing said control member (410) to pass therethrough.

3. Horological calotte (200) according to claim 1 or 2, **characterised in that** said bottom (210) is the same for all said calibres of said family.

4. Horological calotte (200) according to one of claims 1 to 3, **characterised in that** said cover (230) comprises inner cover projections (232) arranged to support said transport ring (220) in an axial position, in the direction of said calotte axis (DC), when said calotte (200) is in a position wherein said cover (230) is angularly indexed in position relative to said transport ring (220) and fitted therewith.

5. Horological calotte (200) according to one of claims 1 to 4, **characterised in that** said transport ring (220) comprises ring projections (222) arranged to support said bottom (210) in an axial position, in the direction of said calotte axis (DC), when said calotte (200) is in a position wherein said bottom (210) is angularly indexed in position relative to said transport ring (220) and fitted therewith.

6. Horological calotte (200) according to one of claims 1 to 5, **characterised in that** said transport ring (220) comprises a ring groove (223) or lug for cooperation with a bottom groove or bottom lug (213), respectively, comprised in said bottom (210), for the relative angular orientation of said bottom (210) with respect to said transport ring (220) when said calotte (200) is in a position wherein said bottom (210) is angularly indexed in position relative to said transport ring (220) and fitted therewith.

7. Horological calotte (200) according to claim 1, **characterised in that** said outer lip (225) is offset, in said calotte direction (DC), relative to said calotte (200), when said calotte (200) is in the closed position wherein said bottom (210) and said cover (230) are angularly indexed in position relative to said transport ring (220) and fitted therewith, to delimit, on the side of said cover (230), an upper chamber for receiving said movement (400) on an upper face of said transport ring (220), arranged so as to make the dial side of said movement (400) visible and to ensure radial passage of said control member (410), and, on the side of said bottom (210), a lower chamber, of smaller volume than said upper chamber, and delimited by a lower face of said transport ring (220) arranged so as to make the bridge side of said movement (400) visible.

8. Horological calotte (200) according to one of claims 1 to 7, **characterised in that** said bottom (210) and said cover (230) are transparent to allow for optical inspection of said movement (400).

9. Horological calotte (200) according to one of claims 1 to 8, **characterised in that** said bottom (210) and said cover (230) are sound-isolating to sound-isolate a said movement (400) contained in said calotte (200) from other sound sources in its vicinity, for acoustic inspection of said movement (400).

10. Horological calotte (200) according to one of claims 1 to 9, **characterised in that** said bottom (210), said transport ring (220), and said cover (230) are arranged to fit together two-by-two with elastic clamping.

11. Piece of production equipment (2000) for handling and/or presenting horological movements (400) of different calibre models belonging to a predetermined family at a manufacturing, inspection or storage station, **characterised in that** said piece of production equipment (2000) comprises, for each said calibre, at least one said horological calotte (200) according to one of claims 1 to 10, comprising a said transport ring (220) and a said cover (230) specific to said calibre, and **in that**, in their closed position, wherein said bottom (210) and said cover (230) are angularly indexed in position relative to said transport ring (220) and fitted therewith, all said calottes (200) comprised in said piece of equipment (2000) have identical outer dimensions, and **in that**, when said calotte (200) is in said closed position enclosing a said movement (400), said distal part (411) of said control member (410) is distant from said calotte axis (DC) by said predefined value (VP), which is identical for all calibres of said family, and oriented in a radial direction (DR) with a single angular position in relation to positioning means and locating means which are identical for all said calottes (200) comprised in said piece of equipment (2000).
